# FASCICULE DE BREVET EUROPEEN

(11) **EP 3 877 714 B1**
(45) Date de publication et mention de la délivrance du brevet: **18.10.2023**
(21) Numéro de dépôt: 19801823.6
(22) Date de dépôt: 07.11.2019
(51) Int. Cl.: F28D 7/16, F28F 7/02, F28F 9/02

(54) **ECHANGEUR DE CHALEUR ENTRE AU MOINS UN PREMIER FLUIDE ET UN DEUXIÈME FLUIDE ET PROCÉDÉ D'ÉCHANGE DE CHALEUR CORRESPONDANT**
WÄRMETAUSCHER ZUM AUSTAUSCH VON WÄRME ZWISCHEN MINDESTENS EINEM ERSTEN FLUID UND EINEM ZWEITEN FLUID UND ENTSPRECHENDES WÄRMEAUSTAUSCHVERFAHREN
HEAT EXCHANGER FOR EXCHANGING HEAT BETWEEN AT LEAST A FIRST FLUID AND A SECOND FLUID, AND CORRESPONDING HEAT EXCHANGE PROCESS

(30) Priorité: 07.11.2018 FR 1801166
(43) Date de publication de la demande: 15.09.2021
(73) Titulaire: Naval Group, 75015 Paris (FR)
(72) Inventeur: THUAUD, Damien, 44620 LA MONTAGNE (FR); DITTIERE, Sylvain, 44620 LA MONTAGNE (FR); MARTIN, Aurélien, 44620 LA MONTAGNE (FR)
(74) Mandataire: Lavoix
(86) Numéro de dépôt international: PCT/EP2019/080542
(87) Numéro de publication internationale: WO 2020/094788

(56) Documents cités:
- EP-A1- 3 222 956
- EP-A1- 3 225 948
- EP-A1- 3 258 204
- WO-A1-94/10520
- WO-A1-2008/047096

## Description

La présente invention concerne le domaine des échangeurs de chaleur. Un échangeur de chaleur est un dispositif permettant de transférer de l'énergie thermique d'un fluide vers un autre.

La présente invention concerne plus spécifiquement un échangeur de chaleur entre au moins un premier fluide et un deuxième fluide, comprenant :
au moins un ensemble de canaux de circulation de fluide s'étendant chacun selon une direction longitudinale ; et
des moyens de distribution et collecte, adaptés pour distribuer le premier fluide et le deuxième fluide dans les canaux d'au moins ledit ensemble, les moyens de distribution et collecte étant adaptés pour distribuer le premier fluide exclusivement dans des premiers canaux de circulation de l'ensemble et pour distribuer le deuxième fluide exclusivement dans des deuxièmes canaux de circulation de l'ensemble.

Un tel échangeur de chaleur est par exemple décrit dans FR 3 023 494, dans lequel un seul fluide circule par strate.

Le principe de fabrication est un empilement de strates de plaques rainurées afin de créer des canaux. L'assemblage et l'étanchéité entre plaques se font par soudage par diffusion.

Le document WO 94/10520 A1 décrit un échangeur de chaleur selon le préambule de la revendication 1 comprenant des canaux d'un premier type et des canaux d'un deuxième type.

Le document EP 3 258 204 A1 décrit des collecteurs pour le transport de fluide et des échangeurs de chaleur.

Le document EP 3 225 948 A1 décrit un échangeur de chaleur comprenant une partie centrale comprenant un premier et un deuxième ensemble de canaux.

Il est souhaitable de parvenir à améliorer l'échange de chaleur entre deux fluides dans les échangeurs de chaleur, tout en respectant au maximum les contraintes liées à l'encombrement et à la masse de l'échangeur, à la complexité de fabrication, à l'encrassement des canaux. Il importe également de garantir la tenue à la pression interne et de limiter les pertes de charge. On améliore l'échange de chaleur par rapport à l'art antérieur en augmentant la surface des faces des canaux du premier fluide qui sont en contact avec les faces des canaux du second fluide

A cet effet, suivant un premier aspect, l'invention propose un échangeur de chaleur selon la revendication 1.

L'invention permet ainsi d'augmenter la performance thermique dans un échangeur de chaleur tout en permettant un encombrement et une masse réduits.

Dans des modes de réalisation, l'échangeur de chaleur suivant l'invention est selon l'une quelconque des revendications 2 à 4.

Suivant un deuxième aspect, la présente invention propose un procédé d'échange de chaleur selon la revendication 5.

Dans des modes de réalisation, le procédé d'échange de chaleur suivant l'invention est selon l'une quelconque des revendications 6 à 8.

Ces caractéristiques et avantages de l'invention apparaîtront à la lecture de la description qui va suivre, donnée uniquement à titre d'exemple, et faite en référence aux dessins annexés, sur lesquels :
- la figure 1 représente une vue en perspective d'un échangeur de chaleur dans un mode de réalisation de l'invention ;
- la figure 2 est une vue en coupe transversale de l'échangeur de la figure 1 dans un mode de réalisation de l'invention ;
- la figure 3 est une vue en coupe du bloc d'extrémité 3 dans un mode de réalisation de l'invention ;
- la figure 4 est une vue en coupe du bloc d'extrémité 3 dans un mode de réalisation de l'invention ;
- la figure 5 est une vue en coupe du bloc d'extrémité 4 dans un mode de réalisation de l'invention ;
- la figure 6 est une vue en coupe du bloc d'extrémité 4 dans un mode de réalisation de l'invention.

La figure 1 représente une vue en perspective d'un échangeur de chaleur 1 entre deux fluides nommés l'un, « fluide fₐ », et l'autre, « fluide f_{b} », dans un mode de réalisation de l'invention. Les fluides fₐ et f_{b} sont liquides ou gazeux. Ils ne sont pas mélangés dans l'échangeur.

Dans le mode de réalisation considéré, l'échangeur 1 comprend un bloc intermédiaire de canaux 2, et deux blocs d'extrémité 3 et 4, situés de part et d'autre du bloc intermédiaire de canaux 2.

Les blocs 3 et 4 sont adaptés pour effectuer la distribution et la collecte des fluides fₐ et f_{b}.

Le bloc 3 est d'une part connecté au conduit 5 d'entrée du fluide fₐ dans l'échangeur 1. Le bloc 3 est d'autre part connecté au conduit 6 de sortie du fluide fₐ, par lequel le fluide fₐ quitte le bloc 3 une fois traité.

En référence à la figure 2 qui est une vue en coupe transversale, selon la ligne AA, du bloc intermédiaire de canaux 2, ce dernier comprend 6 ensembles de canaux (encore appelés « passes ») 21, 22, 23, 24, 25, 26 disposés en une matrice de 2 lignes et 3 colonnes. Les ensembles de canaux 21, 22, 23 sont disposés successivement le long de l'axe X. Les ensembles de canaux 24, 25, 26 sont également disposés successivement le long de l'axe X d'un repère orthonormé (X, Y, Z), sous les ensembles de canaux respectifs 23, 22, 21, comme représenté en figure 2.

Chaque ensemble de canal 21, 22, 23, 24, 25, 26 comprend 24 canaux, référencés 11. Chaque canal 11 s'étend le long de l'axe Y, entre les blocs d'extrémité 3 et 4. Chaque canal 11 est de section carrée dans le plan transversal (i.e. le plan (X, Z)) et est adapté à la circulation de fluide d'un bout du canal à l'autre, sous l'effet de la pression régnant dans l'échangeur 2.

Les canaux 11 de chaque ensemble 21, 22, 23, 24, 25, 26 sont, dans le mode de réalisation considéré en référence aux figures, disposés selon une matrice de 6 lignes et 4 colonnes dans le plan (X, Z) comme représenté en figure 2. Chaque canal 11 comporte ainsi 4 parois latérales s'étendant le long de l'axe Y.

Les blocs d'extrémités 3 et 4 sont adaptés pour mettre en oeuvre les étapes de processus indiquées ci-dessous.

Ainsi les blocs d'extrémités 3 et 4 sont adaptés pour distribuer le fluide fₐ exclusivement en entrée de certains canaux du bloc intermédiaire 2 (et pour collecter le fluide fₐ sortant de ces canaux) et pour distribuer le fluide f_{b} exclusivement en entrée d'autres canaux du bloc intermédiaire 2 (et pour collecter le fluide f_{b} en sortie de ces canaux), de façon que chaque paroi longitudinale d'au moins un canal de circulation 11 du fluide fₐ fait face à une paroi longitudinale d'un canal de circulation du fluide f_{b}.

Dans le mode de réalisation considéré, les blocs d'extrémité 3 et 4 sont adaptés pour distribuer (et similairement collecter) les fluides fₐ et f_{b} en alternance dans les canaux le long de l'axe X et le long de l'axe Z, tant au niveau de chaque ensemble 21 à 26 qu'en considérant la matrice globale 12*12 des canaux 11 du bloc intermédiaire 2.

Sur la figure 2, les canaux de circulation du fluide f_{b} sont représentés en traits pointillés et les canaux de circulation du fluide fₐ sont représentés en traits pleins.

Ainsi un canal de circulation du fluide fₐ a pour voisins directs situés de part et d'autre de lui selon l'axe X, deux canaux de circulation du fluide f_{b} (ou un seul canal de circulation du fluide f_{b} pour les canaux de circulation du fluide fₐ situés en lisière du bloc intermédiaire 2 et n'ayant qu'un canal voisin selon l'axe X). Et un canal de circulation du fluide fₐ a ainsi pour voisins directs situés de part et d'autre de lui selon l'axe Z, deux canaux de circulation du fluide f_{b} (ou un seul canal de circulation du fluide f_{b} pour les canaux de circulation du fluide fₐ situés en lisière du bloc intermédiaire 2 et n'ayant qu'un voisin selon l'axe Z).

Similairement, un canal de circulation du fluide f_{b} a ainsi pour voisins directs situés de part et d'autre de lui selon l'axe X, deux canaux de circulation du fluide fₐ (ou un seul canal de circulation du fluide fₐ pour les canaux de circulation du fluide fₐ situés en lisière du bloc intermédiaire 2 et n'ayant qu'un canal voisin selon l'axe X). Et un canal de circulation du fluide f_{b} a ainsi pour voisins directs situés de part et d'autre de lui selon l'axe Z, deux canaux de circulation du fluide fₐ (ou un seul canal de circulation du fluide fₐ pour les canaux de circulation du fluide fₐ situés en lisière du bloc intermédiaire 2 et n'ayant qu'un voisin selon l'axe Z).

L'invention permet ainsi d'accroître l'échange de chaleur tout en garantissant une grande fiabilité de l'échangeur.

Le sens de circulation le long de l'axe Y des fluides tels que distribués par les blocs d'extrémité 3 et 4 dans les canaux du bloc intermédiaire 2 dans le mode de réalisation considéré, est indiqué, sur la figure 2 et les figures suivantes, par des flèches en traits pointillés pour le fluide f_{b} et en traits pleins pour le fluide fₐ.

Ainsi dans le mode de réalisation considéré, le bloc d'extrémité 3 est adapté pour recevoir le fluide fₐ provenant du conduit d'entrée 5 et pour fournir le fluide fₐ en entrée des canaux de circulation du fluide fₐ (indiqués en traits pleins sur la figure 2) de l'ensemble 21 dans le sens indiqué par la flèche en trait plein .

Le bloc d'extrémité 3 est en outre adapté pour recueillir le fluide fₐ en sortie des canaux de circulation du fluide fₐ (indiqués en traits pleins sur la figure 2) de l'ensemble 22 et pour le fournir ensuite en entrée des canaux de circulation du fluide fₐ (indiqués en traits pleins sur la figure 2) de l'ensemble 23 dans le sens indiqué par la flèche en trait plein.

Le bloc d'extrémité 3 est en outre adapté pour recueillir le fluide fₐ en sortie des canaux de circulation du fluide fₐ (indiqués en traits pleins sur la figure 2) de l'ensemble 24 et pour le fournir ensuite en entrée des canaux de circulation du fluide fₐ (indiqués en traits pleins sur la figure 2) de l'ensemble 25 dans le sens indiqué par la flèche en trait plein.

Le bloc d'extrémité 3 est en outre adapté pour recueillir le fluide fₐ en sortie des canaux de circulation du fluide fₐ (indiqués en traits pleins sur la figure 2) de l'ensemble 26 et pour le fournir ensuite en entrée du conduit de sortie 6.

Similairement, dans le mode de réalisation considéré, le bloc d'extrémité 3 est adapté pour recueillir le fluide f_{b} en sortie des canaux de circulation du fluide f_{b} (indiqués en traits pointillés sur la figure 2) de l'ensemble 21 et pour le fournir ensuite en entrée des canaux de circulation du fluide f_{b} de l'ensemble 22 dans le sens indiqué par la flèche en traits pointillés.

Le bloc d'extrémité 3 est en outre adapté pour recueillir le fluide f_{b} en sortie des canaux de circulation du fluide f_{b} de l'ensemble 23 et pour le fournir ensuite en entrée des canaux de circulation du fluide f_{b} de l'ensemble 24 dans le sens indiqué par la flèche en traits pointillés.

Le bloc d'extrémité 3 est en outre adapté pour recueillir le fluide f_{b} en sortie des canaux de circulation du fluide f_{b} de l'ensemble 25 et pour le fournir ensuite en entrée des canaux de circulation du fluide f_{b} (indiqués en pointillés sur la figure 2) de l'ensemble 26.

Similairement, dans le mode de réalisation considéré, le bloc d'extrémité 4 est adapté pour recevoir le fluide f_{b} (en provenance du bloc d'entrée 7 en entrée des canaux de circulation du fluide f_{b} (indiqués en traits pointillés sur la figure 2) de l'ensemble 21 dans le sens indiqué par la flèche en traits pointillés.

Le bloc d'extrémité 4 est en outre adapté pour recueillir le fluide f_{b} en sortie des canaux de circulation du fluide f_{b} de l'ensemble 22 et pour le fournir ensuite en entrée des canaux de circulation du fluide f_{b} de l'ensemble 23.

Le bloc d'extrémité 4 est en outre adapté pour recueillir le fluide f_{b} en sortie des canaux de circulation du fluide f_{b} de l'ensemble 24 et pour le fournir ensuite en entrée des canaux de circulation du fluide f_{b} de l'ensemble 25.

Le bloc d'extrémité 4 est en outre adapté pour recueillir le fluide f_{b} en sortie des canaux de circulation du fluide f_{b} de l'ensemble 26 et pour le fournir ensuite en entrée du bloc de sortie 8.

Similairement, dans le mode de réalisation considéré, le bloc d'extrémité 4 est adapté pour recueillir le fluide fₐ en sortie des canaux de circulation du fluide fₐ (indiqués en traits pleins sur la figure 2) de l'ensemble 21 et pour le fournir ensuite en entrée des canaux de circulation du fluide fₐ de l'ensemble 22 dans le sens indiqué par la flèche en traits pleins.

Le bloc d'extrémité 4 est en outre adapté pour recueillir le fluide fₐ en sortie des canaux de circulation du fluide fₐ de l'ensemble 23 et pour le fournir ensuite en entrée des canaux de circulation du fluide fₐ de l'ensemble 24.

Le bloc d'extrémité 4 est en outre adapté pour recueillir le fluide fₐ en sortie des canaux de circulation du fluide fₐ de l'ensemble 25 et pour le fournir ensuite en entrée des canaux de circulation du fluide fₐ de l'ensemble 26.

Ainsi les blocs d'extrémité 3 et 4 sont adaptés pour effectuer les mouvements de « demi-tour », dits encore mouvements de « virage » aux fluides leur permettant de faire 6 passes dans le bloc intermédiaire 2, en passant successivement dans chaque ensemble 21 à 26.

Dans un mode de réalisation, les blocs d'extrémité 3 et 4 comportent des boîtes à canaux enroulés.

La figure 3 est une vue dans le plan transversal (X, Z), de la boîte 31 à canaux enroulés du bloc d'extrémité 3, en coupe au niveau de la droite BB représentée en figure 2.

Cette boîte 31 (respectivement la boîte 41) est adaptée pour effectuer les virages du fluide fₐ dans le bloc d'extrémité 3 (respectivement dans le bloc d'extrémité 4) entre les ensembles de canaux 22 et 23, entre les ensembles 24 et 25, successivement empruntés par le fluide fₐ (respectivement entre les ensembles de canaux 21 et 22, entre les ensembles 23 et 24, et également entre les ensembles 25 et 26 successivement empruntés par le fluide fₐ).

Comme représenté en figure 3, la boîte à canaux 31 comprend 6 sections 3₂₁, 3₂₂, 3₂₃, 3₂₄, 3₂₅, 3₂₆ disposées en matrice de 2 lignes et 3 colonnes, chaque section correspondant à l'ensemble de canaux respectif du bloc intermédiaire qui lui fait face. Elle comprend en outre des cloisons entre passes 50, 51, empêchant la communication des fluides entre les deux côtés de la cloison : le fluide fₐ sorti de ses canaux est ainsi contraint d'effectuer son demi-tour entre les passes compris dans une même zone délimitée par les cloisons.

De façon standard, les ronds entourant un point désignent un fluide circulant vers le lecteur, dans le cas de cette figure, i.e. le long de l'axe Y, tandis que les ronds entourant une croix désignent un fluide circulant le long de l'axe Y vers la feuille en s'éloignant du lecteur. Les flèches indiquent des sens de circulation du fluide fₐ dans le plan de la coupe. Les symboles de circulation de fluide relatifs au fluide f_{b} sont représentés en pointillés tandis que les symboles de circulation de fluide relatifs au fluide fₐ sont représentés en traits pleins. Afin de laisser circuler le fluide fₐ pendant que le fluide f_{b} poursuit son chemin dans ses canaux pour effectuer le virage plus loin, au sein de boîtes triangulaires, la section des canaux de circulation du fluide f_{b} se transforme au sein de la boîte à canaux enroulés 31, passant d'une section carrée (depuis l'interface avec le bloc intermédiaire 2) à une section en losange en faisant, au fur et à mesure de la progression sur l'axe Y, une rotation jusqu'à ¼ de tour dans le plan (X, Z) avant de reprendre progressivement une section carrée et de revenir disposés selon une matrice ordonnée. De plus, les canaux sont décalés et leur section est localement réduite en taille afin de créer des passages préférentiels horizontaux et verticaux (i.e. selon les axes X et Z) pour l'autre fluide. Ainsi, le débit dans les différents canaux est bien le même.

Dans des modes de réalisation, une boîte à canaux enroulés selon l'invention, est réalisée sans réduction de taille des canaux et/ou sans décalage.

La fonction peut aussi être assurée en passant de la forme des canaux de la section droite (triangle, quadrilatère) à des canaux circulaires ou ovoïdes dans ladite portion. Dans ce cas, les rotations ne sont pas nécessaires.

Dans un mode de réalisation, chaque bloc d'extrémité 3 et 4 comporte en outre des boîtes de canaux triangulaires pour effectuer les virages du fluide f_{b} au niveau de chaque bloc d'extrémité. On notera qu'elles sont, dans le mode de réalisation considérée, triangulaires, mais qu'elles peuvent avoir d'autres formes dans d'autres modes de réalisation, notamment des formes correspondant à d'autres types de quadrilatères.

Plus spécifiquement, dans le mode de réalisation considéré, chacun des blocs d'extrémité 3, 4 comporte deux boîtes triangulaires à virage horizontal (i.e. pour effectuer le virage du fluide f_{b} pour passer d'un ensemble de canaux à l'ensemble voisin de canaux selon l'axe X, i.e. entre les passes 21 et 22, entre les passes 22 et 23, entre les passes 24 et 25, puis les passes 25 et 26) et une boîte triangulaire à virage vertical (i.e. pour effectuer le virage du fluide f_{b} pour passer d'un ensemble de canaux à l'ensemble voisin de canaux selon l'axe Z, i.e. entre les passes 23 et 24).

La figure 4 est une vue en coupe du bloc d'extrémité 3 dans le plan XY et selon la ligne DD représentée en figure 1 montrant ces boîtes à virage.

Les cloisons entre passes y sont référencées 60, 50.

Le fluide f_{b} en sortie de la passe 23 puis ayant fait demi-tour dans la boîte triangulaire à virage vertical figurant à gauche de la cloison 60 sur la figure 4, emprunte ensuite la section 3₂₄ avant d'emprunter la passe 24.

La zone d correspond à la boîte triangulaire horizontale où le fluide f_{b} fait un virage horizontal entre les passes 25 et 26.

La figure 5 est une vue dans le plan transversal (X, Z), du bloc d'extrémité 4 montrant la boîte à canaux enroulés en coupe au niveau de la droite CC représentée en figure 1. Son fonctionnement est similaire à celui de la boîte à canaux enroulés décrite en référence à la figure 3.

Cette boîte 41 est adaptée pour effectuer les virages du fluide fₐ dans le bloc d'extrémité 4 entre les ensembles de canaux 21 et 22, entre les ensembles 23 et 24, et également entre les ensembles 25 et 26 successivement empruntés par le fluide fₐ.

Comme représenté en figure 5, la boîte à canaux 41 comprend 6 sections 4₂₁, 4₂₂, 4₂₃, 4₂₄, 4₂₅, 4₂₆ disposées en matrice de 2 lignes et 3 colonnes, chaque section correspondant à l'ensemble de canaux respectif du bloc intermédiaire qui lui fait face. Elle comprend en outre des cloisons entre passes (en traits noirs gras).

La figure 6 est une vue en coupe du bloc d'extrémité 4 dans le plan XY au niveau de la ligne DD représentée en figure 1, montrant plus précisément les boîtes triangulaires à virage du bloc d'extrémité 4, et le trajet, représenté en pointillés, du fluide f_{b} qui fait demi-tour au sein de ces boîtes triangulaires. Dans le cas considéré, contrairement aux boîtes triangulaires de demi-tour du bloc d'extrémité 3 (triangle interne à l'échangeur), dans le bloc d'extrémité 4, la forme du triangle est « externe » à l'échangeur. Cette différence est due au mode de fabrication additive, dans le cas considéré, de l'échangeur.

Dans le cas présent, le fluide f_{b} vient de la passe 24, tourne dans la boîte triangulaire 10, puis rentre dans la passe 25. De façon non visible sur la figure 6, il fait un demi-tour au sein du bloc d'extrémité 3 pour rentrer dans la passe 26. Finalement, le fluide f_{b} sort de l'échangeur par la sortie 8.

Dans le mode de réalisation considéré, la hauteur h de l'échangeur 1 est par exemple de 200 mm. Et la longueur d'un côté d'un canal 11 est par exemple de 5 à 20 mm.

Dans un mode de réalisation, l'échangeur 1 a été fabriqué en monobloc, par fabrication additive, exemple en inox 316L, ou en titane etc., sans nécessiter de soudure, d'assemblage, ni de joints.

Toutefois, dans d'autres modes de réalisation :
- le bloc intermédiaire 2 est fabriqué par fabrication additive ou par extrusion et/ou soudage et/ou usinage ; et/ou
- les blocs d'extrémité 3 ou 4 sont fabriqués par fabrication additive ou par extrusion ou par usinage, puis assemblés par exemple par soudage au bloc intermédiaire 2.

Dans le mode de réalisation décrit ci-dessus, l'échangeur échangeait de la chaleur entre deux fluides, dans d'autres modes de réalisation, l'échangeur est adapté pour échanger la chaleur entre davantage de fluides.

Dans le mode de réalisation décrit ci-dessus, l'échangeur comportait 6 ensembles de canaux de 24 canaux chacun. Bien évidemment, le nombre de canaux par ensemble peut être différent de 6 et le nombre d'ensembles peut être un nombre quelconque supérieur ou égal à 1.

Dans le mode de réalisation décrit ci-dessus, le sens de circulation des fluides fₐ et f_{b} dans le bloc intermédiaire était opposé. Dans un autre mode de réalisation, le sens de circulation est le même.

Dans le mode de réalisation décrit, le fluide fₐ, (similairement le fluide f_{b}) circule successivement dans chacun des blocs 21 à 26. Dans d'autres modes de réalisation de l'invention, le fluide fₐ, n'effectue qu'un passage et est fourni simultanément depuis le conduit d'entrée 5 par un bloc d'extrémité en entrée de chaque canal de circulation de fluide fₐ du bloc intermédiaire 2, puis en est collecté par l'autre bloc d'extrémité et est alors acheminé vers le conduit de sortie (et/ou le fluide f_{b} n'effectue qu'un passage et est fourni simultanément par un bloc d'extrémité en entrée de chaque canal de circulation de fluide f_{b} du bloc intermédiaire 2, puis en est collecté par l'autre bloc d'extrémité). Toute solution intermédiaire peut également être mise en oeuvre (par exemple, fourniture simultanée d'un fluide à 3 ensembles de canaux, par exemple 21, 22, 23 pour une première passe, puis le fluide collecté en sortie de ces canaux 21, 22, 23 est redistribué pour une deuxième passe en entrée des canaux 26, 25, 24 respectivement ; ou encore fourniture simultanée d'un fluide à 2 ensembles de canaux, pour trois passes successives...).

Dans un autre mode de réalisation, les canaux présentent une section transversale rectangulaire, ou ronde, ou triangulaire etc. dans le plan (X, Z).

Dans le mode de réalisation décrit en référence aux figures, les blocs d'entrée et sortie pour un même fluide était du même côté du bloc intermédiaire 2 et les blocs d'entrée et sortie du fluide fₐ étaient à l'opposé de ceux d'entrée et sortie du fluide f_{b} par rapport audit bloc intermédiaire 2. Dans un autre mode de réalisation, l'entrée du fluide fₐ est disposée à côté de la sortie du fluide f_{b}, et l'entrée du fluide f_{b} est disposée à côté de la sortie du fluide fₐ : ainsi dans la structure représentée en figure 1, le bloc 7 serait utilisé comme bloc d'entrée du fluide f_{b}, le bloc 8 comme bloc de sortie du fluide fₐ, le bloc 5 serait utilisé comme bloc d'entrée du fluide fₐ, le bloc 6 comme bloc de sortie du fluide f_{b}.

## Revendications

1. Echangeur de chaleur (1) entre au moins un premier fluide (fa) et un deuxième fluide (fb), comprenant :
au moins un ensemble (21) de canaux de circulation de fluide s'étendant chacun selon une direction longitudinale ; et
des moyens de distribution et collecte (3, 4), adaptés pour distribuer le premier fluide et le deuxième fluide dans les canaux d'au moins ledit ensemble ;
les moyens de distribution et collecte (3,4) étant adaptés pour distribuer le premier fluide (fa) exclusivement dans des premiers canaux de circulation (11) de l'ensemble et pour distribuer le deuxième fluide exclusivement dans des deuxièmes canaux de circulation (11) de l'ensemble, au moins un premier canal (11) est disposé entre deux deuxièmes canaux (11) selon un premier axe (X), ledit premier canal (11) étant en outre disposé entre deux autres deuxièmes canaux (11) selon un deuxième axe (Z), trois au moins de l'ensemble desdits deux deuxièmes canaux (11) et desdits deuxièmes autres canaux (11) faisant partie des canaux les plus proches dudit premier canal (11), **caractérisé en ce que**
ledit échangeur comprenant au moins ledit ensemble (21) de canaux de circulation de fluide et un autre ensemble (22) de canaux de circulation de fluide disposés parallèlement similaire audit ensemble (21) et les moyens de distribution et collecte (3,4) sont adaptés
- pour distribuer le premier fluide (fa) et le deuxième fluide (fb) dans les canaux dudit ensemble (21),
- pour collecter le premier fluide et le deuxième fluide lorsqu'ils sortent dudit ensemble,
- pour distribuer, dans l'autre ensemble (22) et dans une direction opposée à la direction de distribution du premier fluide (fa) dans l'ensemble, le premier fluide collecté
- pour distribuer, dans l'autre ensemble (22) et dans une direction opposée à la direction de distribution du deuxième fluide dans l'ensemble, le deuxième fluide (fb) collecté
et les moyens de distribution et collecte (3,4) comprennent au moins une boîte à canaux (31) comprenant :
des premiers canaux de boîte de circulation du premier fluide (fa) connectés aux premiers canaux (11) de l'ensemble de canaux (21) et aux premiers canaux (11) de l'autre ensemble de canaux (22) et
des seconds canaux (fb) de boîte de circulation du deuxième fluide,
dans laquelle chaque second canal de boîte se prolonge à une de ses extrémités en un deuxième canal (11) de l'ensemble de canaux (21) et à une autre de ses extrémité en un deuxième canal (11) de l'autre ensemble de canaux (22), le second canal (31) (31) de boîte de circulation effectuant une rotation dans le plan transversal dans sa portion entre lesdites extrémités et la section transversale du second canal de boîte de circulation étant en outre réduite en taille dans ladite portion, les premiers canaux de boîte de circulation (fa) comprenant des espaces ainsi ménagés entre lesdits seconds canaux de boîte de circulation par lesdites rotations.

2. Echangeur de chaleur (1) selon la revendication 1, dans lequel les canaux sont disposés sous forme de matrice dans un plan perpendiculaire à la direction longitudinale, les lignes, respectivement colonnes de la matrice étant respectivement parallèles au premier, respectivement deuxième axe, et les premiers canaux étant disposés dans ledit plan en alternance avec les deuxièmes canaux le long desdits premier et deuxième axes.

3. Echangeur de chaleur (1) selon la revendication 1 ou 2, dans lequel la section des canaux dans ledit plan perpendiculaire à la direction longitudinale des canaux est carrée.

4. Echangeur de chaleur (1) selon l'une des revendications précédentes, dans lequel les moyens de distribution et collecte (3, 4) sont adaptés pour distribuer dans une direction le premier fluide dans les premiers canaux de l'ensemble et pour distribuer dans une direction opposée le deuxième fluide dans les deuxièmes canaux de l'ensemble.

5. Procédé d'échange de chaleur dans un échangeur de chaleur (1) selon la revendication 1 entre au moins un premier fluide et un deuxième fluide, le procédé étant **caractérisé en ce qu'**ils comprend les étapes suivantes :
distribution, par les moyens de distribution et collecte, du premier fluide exclusivement dans des premiers canaux de circulation de l'ensemble et du deuxième fluide exclusivement dans des deuxièmes canaux de circulation de l'ensemble.

6. Procédé d'échange de chaleur selon la revendication 5, selon lequel les canaux sont disposés sous forme de matrice dans un plan perpendiculaire à la direction longitudinale, les lignes, respectivement colonnes de la matrice étant respectivement parallèles au premier, respectivement deuxième axe, et les premiers canaux étant disposés dans ledit plan en alternance avec les deuxièmes canaux le long desdits premier et deuxième axes.

7. Procédé d'échange de chaleur selon la revendication 5 ou 6, selon lequel la section des canaux dans ledit plan perpendiculaire à la direction longitudinale des canaux est carrée.

8. Procédé d'échange de chaleur selon l'une des revendications 5 à 7, selon lequel les moyens de distribution et collecte (3,4) distribuent dans une direction le premier fluide dans les premiers canaux de l'ensemble et distribuent dans une direction opposée le deuxième fluide dans les deuxièmes canaux de l'ensemble.

## Patentansprüche

1. Wärmetauscher (1) zwischen mindestens einem ersten Fluid (fa) und einem zweiten
Fluid (fb), umfassend:
mindestens eine Anordnung (21) von Fluidumlaufkanälen, die sich jeweils in eine Längsrichtung erstrecken; und
Verteilungs- und Sammeleinrichtungen (3, 4), die angepasst sind, um das erste Fluid und das zweite Fluid in die Kanäle von mindestens der Anordnung zu verteilen;
wobei die Verteilungs- und Sammeleinrichtungen (3, 4) angepasst sind, um das erste Fluid (fa) ausschließlich in erste Umlaufkanäle (11) der Anordnung zu verteilen und das zweite Fluid ausschließlich in zweite Umlaufkanäle (11) der Anordnung zu verteilen, wobei mindestens ein erster Kanal (11)
zwischen zwei zweiten Kanälen (11) entlang einer ersten Achse (X) angeordnet ist, wobei der erste Kanal (11) ferner zwischen zwei weiteren zweiten Kanälen (11) entlang einer zweiten Achse (Z) angeordnet ist, wobei mindestens drei der Anordnung der zwei zweiten Kanäle (11) und der zweiten weiteren Kanäle (11) Teil der Kanäle sind, die dem ersten Kanal (11) am nächsten sind, **dadurch gekennzeichnet, dass**
wobei der Wärmetauscher mindestens die eine Anordnung (21) von Fluidumlaufkanälen und eine weitere Anordnung (22)
von Fluidumlaufkanälen umfasst, die parallel ähnlich wie die Anordnung (21) angeordnet sind
und die Verteilungs- und Sammeleinrichtungen (3, 4) geeignet sind,
- um das erste Fluid (fa) und das zweite Fluid (fb) in die Kanäle der Anordnung (21) zu verteilen
- um das erste Fluid und das zweite Fluid zu sammeln, wenn sie aus der Anordnung austreten,
- um in der anderen Anordnung (22) und in einer Richtung entgegen der Verteilungsrichtung des ersten Fluids (fa) in der Anordnung das gesammelte erste Fluid zu verteilen,
- um in der anderen Anordnung (22) und in einer Richtung entgegen der Verteilungsrichtung des zweiten Fluids in der Anordnung das gesammelte zweite Fluid (fb) zu verteilen,
und die Verteilungs- und Sammeleinrichtungen (3, 4) mindestens einen Kanalkasten (31) umfassen, umfassend:
erste Umlaufkastenkanäle des ersten Fluids (fa), die mit den ersten Kanälen (11) der Anordnung von Kanälen (21) und den ersten Kanälen (11) der anderen Anordnung von Kanälen (22) verbunden sind, und
zweite Kanäle (fb) des Umlaufkastens des zweiten Fluids, wobei jeder zweite Kastenkanal an einem seiner Enden in einen zweiten Kanal (11) der Anordnung von Kanälen (21) und an einem anderen seiner Enden in einen zweiten Kanal (11) der anderen Anordnung von zwei Kanälen (22) übergeht, wobei der zweite Kanal (31) (31) des Umlaufkastens in der Querebene in seinem Abschnitt zwischen den Enden eine Drehung ausführt und der Querschnitt des zweiten Umlaufkastens in diesem Abschnitt weiter verkleinert ist, wobei die ersten Umlaufkastenkanäle (fa) Räume umfassen, die dadurch zwischen den zweiten Umlaufkastenkanälen durch die Drehungen gebildet sind.

2. Wärmetauscher (1) nach Anspruch 1, wobei die Kanäle in Form einer Matrix in einer Ebene senkrecht zu der Längsrichtung angeordnet sind, wobei die Reihen bzw. Spalten der Matrix jeweils parallel zu der ersten bzw. zweiten Achse sind und die ersten Kanäle in der Ebene abwechselnd mit den zweiten Kanälen entlang der ersten und zweiten Achse angeordnet sind.

3. Wärmetauscher (1) nach Anspruch 1 oder 2, wobei der Querschnitt der Kanäle in der Ebene senkrecht zu der Längsrichtung der Kanäle quadratisch ist.

4. Wärmetauscher (1) nach einem der vorherigen Ansprüche, wobei die Verteilungs- und Sammeleinrichtungen (3, 4) angepasst sind, um das erste Fluid in den ersten Kanälen der Anordnung in eine Richtung zu verteilen und das zweite Fluid in den zweiten Kanälen der Anordnung in eine entgegengesetzte Richtung zu verteilen.

5. Wärmeaustauschverfahren in einem Wärmetauscher (1) nach Anspruch 1 zwischen mindestens einem ersten Fluid und einem zweiten Fluid, wobei das Verfahren **dadurch gekennzeichnet ist, dass** es die folgenden Schritte umfasst:
Verteilen, durch die Verteilungs- und Sammeleinrichtungen, des ersten Fluids ausschließlich in erste Umlaufkanäle der Anordnung und des zweiten Fluids ausschließlich in zweite Umlaufkanäle der Anordnung.

6. Wärmeaustauschverfahren nach Anspruch 5, wobei die Kanäle in Form einer Matrix in einer Ebene senkrecht zu der Längsrichtung angeordnet sind, wobei die Reihen bzw. Spalten der Matrix jeweils parallel zu der ersten bzw. zweiten Achse sind und die ersten Kanäle in der Ebene abwechselnd mit den zweiten Kanälen entlang der ersten und zweiten Achse angeordnet sind.

7. Wärmeaustauschverfahren nach Anspruch 5 oder 6, wobei der Querschnitt der Kanäle in der Ebene senkrecht zu der Längsrichtung der Kanäle quadratisch ist.

8. Wärmeaustauschverfahren nach einem der Ansprüche 5 bis 7, wobei die Verteilungs- und Sammeleinrichtungen (3, 4) in einer Richtung das erste Fluid in die ersten Kanäle der Anordnung verteilen und in einer entgegengesetzten Richtung das zweite Fluid in die zweiten Kanäle der Anordnung verteilen.

## Claims

1. Heat exchanger (1) between at least a first fluid (fa) and a second
fluid (fb), comprising:
at least one set (21) of fluid circulation channels, each extending in a longitudinal direction; and
distribution and collection means (3, 4), adapted to distribute the first fluid and the second fluid within the channels of at least the said assembly;
the distribution and collection means (3, 4) being adapted to distribute the first fluid (fa) exclusively within first circulation channels (11) of the assembly and to distribute the second fluid exclusively within second circulation channels (11) of the assembly, at least one first channel (11) is arranged
between two second channels (11) along a first axis (X), said first channel (11) being further arranged between two other second channels (11) along a second axis (Z), at least three of the set of said two second channels (11) and said other second channels (11) forming part of the channels closest to said first channel (11), **characterised in that**
said exchanger comprising at least said assembly (21) of fluid circulation channels and another assembly (22)
parallel fluid circulation channels similar to the said assembly (21) and the means of distribution and collection (3, 4) are appropriate
- for distributing the first fluid (fa) and the second fluid (fb) J Z within the channels of said assembly (21)
- to collect the first fluid and the second fluid as they exit said assembly,
- for distributing, in the other assembly (22) and in a direction opposite to the direction of distribution of the first fluid (fa) in the assembly, the first collected fluid
- to distribute the collected second fluid (fb) into the other assembly (22) in a direction opposite to the direction of distribution of the second fluid in the assembly:
and the distribution and collection means (3, 4) comprise at least one channel box (31) comprising:
first fluid flow box channels (fa) connected to the first channels (11) of the set of channels (21) and to the first channels (11) of the other set of channels (22) and
second box channels (fb) for circulating the second fluid, wherein each second box channel extends at one of its ends into a second channel (11) of the set of channels (21) and at another of its ends into a second channel (11) of the set of channels (22), the second flow box channel (31) (31) of the circulation box rotating in the transverse plane in its portion between said ends and the cross-section of the second flow box being further reduced in size in said portion, the first flow box channels (fa) comprising spaces thereby provided between said second flow boxes by said rotations.

2. Heat exchanger (1) according to claim 1, in which the channels are arranged in the form of a matrix in a plane perpendicular to the longitudinal direction, the rows, respectively columns, of the matrix being respectively parallel to the first, respectively second axis, and the first channels being arranged in said plane alternating with the second channels along said first and second axes.

3. Heat exchanger (1) according to claim 1 or 2, wherein the cross-section of the channels in said plane perpendicular to the longitudinal direction of the channels is square.

4. Heat exchanger (1) according to one of the preceding claims, in which the distribution and collection means (3, 4) are adapted to distribute in one direction the first fluid in the first channels of the assembly and to distribute in an opposite direction the second fluid in the second channels of the assembly.

5. Method of exchanging heat in a heat exchanger (1) as claimed in claim 1 between at least a first fluid and a second fluid, the method being **characterised in that** it comprises the following steps:
distribution, by the distribution and collection means, of the first fluid exclusively in first circulation channels of the assembly and of the second fluid exclusively in second circulation channels of the assembly.

6. Heat exchange method according to claim 5, according to which the channels are arranged in matrix form in a plane perpendicular to the longitudinal direction, the rows, respectively columns, of the matrix being respectively parallel to the first, respectively second axis, and the first channels being arranged in said plane alternately with the second channels along said first and second axes.

7. Heat exchange method according to claim 5 or 6, according to which the cross-section of the channels in said plane perpendicular to the longitudinal direction of the channels is square.

8. Heat exchange method according to one of claims 5 to 7, according to which the distribution and collection means (3, 4) distribute the first fluid in one direction in the first channels of the assembly and distribute the second fluid in an opposite direction in the second channels of the assembly.
